# FASCICULE DE BREVET EUROPEEN

(11) **EP 2 431 543 B1**
(45) Date de publication et mention de la délivrance du brevet: **20.11.2013**
(21) Numéro de dépôt: 11181494.3
(22) Date de dépôt: 15.09.2011
(51) Int. Cl.: E03D 9/03

(54) **Distributeur de produit d'entretien pour cuvettes de toilettes**
Spendevorrichtung für ein Pflegeprodukt für WC-Becken
Dispenser of maintenance products for toilet basins

(30) Priorité: 15.09.2010 FR 1057370
(43) Date de publication de la demande: 21.03.2012
(73) Titulaire: Eurvest, 1420 Braine L'Alleud (BE)
(72) Inventeur: Calvet, Clémentine, B 1420 BRAINE L'ALLEUD (BE); Luciani, Alain, 13390 AURIOL (FR); Gasser, Christophe, 67150 MATZENHEIM (FR); Castelain, Jean-François, 59139 WATTIGNIES (FR)
(74) Mandataire: Hirsch & Associés

(56) Documents cités:
- EP-A1- 0 538 957
- EP-A1- 1 978 168
- US-A1- 2001 013 142
- US-B1- 6 505 356

## Description

La présente invention concerne un distributeur de produit d'entretien pour cuvettes de toilettes, et plus spécifiquement un distributeur de produit nettoyant et/ou parfumant pour toilettes.

Diverses solutions ont été proposées pour distribuer dans les cuvettes de toilettes des produits nettoyants et/ou parfumant. Ainsi, sont vendus des blocs destinés à être disposés dans les chasses d'eau. Les blocs fondent lentement et diffusent un produit nettoyant. Un tel produit peut satisfaire pour ce qui est du nettoyage, mais il ne permet pas de diffuser un parfum. Il est aussi connu d'accrocher sur le rebord des toilettes une cage, contenant un bloc de produit qui est lavé par l'eau s'écoulant de la chasse d'eau lorsque celle-ci est actionnée. Un tel bloc de produit, qui est à l'air libre, ne peut avoir d'effet parfumant pendant toute sa durée de vie. Dans un cas comme dans l'autre, le problème provient du fait que les produits parfumant sont volatils, et perdent leur effet parfumant lorsqu'ils sont exposés à l'air et que la quantité de produit qu'ils libèrent à chaque chasse diminue au fur et à mesure que le bloc diminue de volume.

US-A-3 946 448 (El Sioufy) décrit un dispositif de désinfection et de purification chimique pour les cuvettes de toilettes. Le dispositif se fixe sur le rebord intérieur de la cuvette; il comprend un réservoir empli de produit de désinfection et de purification. Le réservoir est fermé dans sa partie inférieure par un bouchon, sollicité vers le haut par un ressort situé dans le réservoir. Ce dispositif présente essentiellement l'inconvénient d'être constitué d'un grand nombre de pièces articulées, ce qui le rend d'un coût prohibitif.

EP-A-0 538 957 (Sara Lee) décrit un dispositif de nettoyage et de purification, qui comme le précédent s'accroche sur le rebord de la cuvette des toilettes. Le dispositif comprend un réservoir, empli d'un liquide de nettoyage et de purification, qui est en communication constante avec une masse poreuse se trouvant dans le chemin d'écoulement de l'eau provenant de la chasse d'eau. Pour assurer la communication constante, ce document propose d'utiliser une mousse introduite dans le col du réservoir. Lorsque l'on actionne la chasse d'eau, l'eau s'écoule et entraîne une partie du produit qui imbibe la masse poreuse. L'effet de purification chimique est obtenu par l'évaporation du produit imbibant la masse poreuse, entre les chasses d'eau. Ce dispositif présente l'inconvénient que le réservoir se vide parfois, même lorsque les toilettes ne sont pas utilisées. Plus précisément, l'écoulement n'est pas systématiquement continu ; l'écoulement s'interrompt lorsque la plaque est saturée, en fonction des conditions de viscosité, de température, et de la fréquence des chasses. Le fonctionnement du dispositif est irrégulier, et la durée de vie peut varier du simple au double.

En outre, il est prévu dans ce document de pouvoir recharger le réservoir en liquide de nettoyage. Pour ce faire, le réservoir doit être désolidarisé d'un support de la mousse puis retourné pour accéder à l'ouverture du réservoir. Ce procédé de recharge est peu hygiénique, si bien qu'en pratique il n'est jamais mis en oeuvre. Au contraire, le dispositif est généralement remplacé dans sa totalité. Ceci implique une consommation de matière plastique importante et des problèmes de recyclage qui en découlent.

EP-A-0 785 315 (Sara Lee) propose un autre dispositif du même genre. Ce dispositif propose de prévoir dans le col du réservoir un passage de liquide, débouchant contre la masse poreuse; le passage de liquide est muni d'une ouverture d'admission d'air. La viscosité du produit et la taille des passages et des ouvertures sont déterminées de telle sorte que la pression du liquide sur la masse poreuse est constante et est indépendante du niveau de liquide dans le réservoir. Ce dispositif apporte une solution complexe au problème de la variation du débit de produit en fonction du niveau dans le réservoir, mais présente encore les mêmes inconvénients, à savoir que le réservoir se vide, même lorsque les toilettes ne sont pas utilisées, et que le fonctionnement du dispositif est irrégulier.

Un autre dispositif similaire commercialisé par La Johnson Française propose d'utiliser, en lieu et place d'une masse poreuse, une plaque rainurée. Dans ce cas comme dans le cas de la masse poreuse se pose le problème des remontées d'eau dans le réservoir par osmose du fait du contact direct entre l'eau de la chasse absorbée par la masse poreuse ou captée par la plaque rainurée et le liquide contenu dans le réservoir. Le problème d'écoulement du produit entre deux chasses se pose aussi.

Il est également connu de WO 96/38 637 (Henkel KG) un dispositif de distribution de liquide de nettoyage dans la cuvette des toilettes. Ce dispositif comprend un réservoir adapté à être disposé sous le rebord de la cuvette des toilettes pour être rincé par le liquide de chasse. Le réservoir comporte au moins une entrée et une sortie pour le liquide de chasse. Le dispositif comporte encore un crochet d'accroche du réservoir au rebord de la cuvette des toilettes. Le réservoir est partiellement rempli d'un gel, de telle sorte que le liquide de chasse pénétrant dans le réservoir se charge d'une quantité de gel avant d'être évacué dans la cuvette des toilettes.

EP-A-1 287 211 de la demanderesse propose un dispositif distributeur de produit pour cuvette de toilettes s'accrochant sur le rebord de la cuvette. Le produit d'entretien est contenu dans un réservoir en communication avec un tube. Le tube présente au moins une ouverture d'une taille empêchant l'écoulement du liquide en l'absence de chasse d'eau. Lors d'une chasse d'eau, l'écoulement de l'eau au voisinage du tube ou le long de celui-ci provoque une dépression par effet hydrodynamique, et assure l'aspiration du liquide hors du distributeur.

EP-A-1 878 168 de la demanderesse décrit un dispositif distributeur de produit pour cuvette de toilettes comprenant au moins deux compartiments. Chaque compartiment est, via sa partie inférieure, connecté avec une ouverture libre d'une taille qui empêche l'écoulement du liquide d'entretien hors dudit compartiment en l'absence de chasse d'eau. Les ouvertures des compartiments débouchent à une extrémité d'un tube, l'autre extrémité du tube étant ouverte.

Par ailleurs, il est connu de US 6 505 356 B1, EP 0 538 957 A1 et US 2001/0013142 A1 des distributeurs de liquide du type comprenant un corps et un crochet de suspension du corps au bord de la cuvette de toilettes. Un réservoir de liquide d'entretien est fixé sur le corps. Un plateau, au niveau du corps, sur lequel est fixé une masse poreuse, permet d'amener le liquide depuis le réservoir dans une position à l'intérieur du courant d'eau chasse.

Les distributeurs décrits ci-dessus présentent des réservoirs de produit et des dispositifs plus ou moins complexes pour assurer la distribution du produit dans l'eau de chasse. La présence d'un ou plusieurs réservoirs impose une taille relativement importante du distributeur, le ou les réservoirs ne pouvant être escamotés sous le rebord de la cuvette. De plus, l'écoulement du produit d'entretien dans l'eau de chasse n'est pas toujours régulier car dépendant de l'entrée d'air dans le réservoir.

Enfin, la recharge en liquide actif des réservoirs n'est généralement pas prévue ce qui implique que le distributeur doit être complètement renouvelé, une fois le réservoir vidé. Lorsque, cependant, il est prévu de pouvoir recharger le réservoir, le procédé de recharge s'avère complexe et peu hygiénique.

Il existe donc un besoin pour un dispositif distributeur de produit d'entretien et/ou parfumant dans des cuvettes de toilettes qui soit simplifié et de taille réduite. En outre, il existe un besoin pour un dispositif distributeur de produit d'entretien dans des cuvettes de toilettes qui soit rechargeable aisément et de manière hygiénique.

A cet effet, l'invention propose d'assurer une diffusion régulière de produit dans l'eau de chasse au moyen d'une masse absorbante imbibée de produit par un tube de distribution. Le tube de distribution permet d'imbiber la masse absorbante initialement ou lorsque celle-ci a été lavée de tout produit d'entretien.

Aucun réservoir n'est à changer, la quantité d'emballage utilisée est donc fortement réduite. L'absence de réservoir permet également un agencement plus compact et quasiment escamotable sous le rebord de la cuvette. L'esthétique est ainsi améliorée. L'utilisation d'un système simplifié et plus esthétique permet également de réaliser une cage plus longue et plus ergonomique par rapport au bord de la cuvette en partie cachée par le rebord et le dessous de l'arrivée d'eau lors de l'actionnement de la chasse.

De plus, du fait de l'utilisation du tube de distribution, il est aisé de recharger la masse absorbante avec du liquide d'entretien. Cette recharge est réalisée sans avoir à toucher au dispositif de distribution. La recharge est donc plus hygiénique que la recharge des dispositifs de distribution de l'art antérieur.

L'invention propose plus particulièrement un distributeur de produit d'entretien pour cuvettes de toilettes, comprenant :
- un support muni de moyens d'accrochage à la cuvette ;
- au moins une masse absorbante disposée dans le trajet de l'eau de la chasse lorsque le distributeur est accroché sur la cuvette ;
- au moins un tube de distribution du produit, le tube présentant :
- une ouverture de remplissage ;
- au moins une ouverture de distribution adaptée à délivrer le produit à la masse absorbante, ladite ouverture de distribution étant distincte de l'ouverture de remplissage, dans lequel le tube de distribution s'étend longitudinalement, horizontalement au-dessus de la masse absorbante lorsque le distributeur est accroché sur une cuvette.

Selon des modes de réalisations préférés, le distributeur selon l'invention comporte une ou plusieurs des caractéristiques suivantes, prises seules ou en combinaison :
- la masse absorbante présente une capacité d'absorption comprise entre une et huit fois son poids à sec ;
- la masse absorbante présente des dimensions telles qu'elle présente une capacité d'absorption de 30 à 60 ml de produit d'entretien ;
- le tube de distribution est solidaire du support ;
- le tube de distribution présente une pluralité d'ouvertures de distribution ouvrant sur la masse absorbante ;
- le tube de distribution présente une fente de distribution ouvrant sur la masse absorbante ;
- le distributeur comprend en outre un tube d'alimentation s'étendant selon une direction sensiblement parallèle aux moyens d'accrochage du support et présentant une ouverture supérieure et une ouverture inférieure débouchant sur l'ouverture de remplissage du tube de distribution ;
- l'ouverture supérieure du tube d'alimentation est libre ;
- l'ouverture de remplissage du tube de distribution est libre ;
- le tube d'alimentation est couplé au tube de distribution ; et
- le tube d'alimentation présente une section en forme de demi-cercle dont la base est appuyée aux moyens d'accrochage du support.

L'invention se rapporte également à un procédé de distribution de produit d'entretien dans une cuvette de toilettes, comprenant les étapes consistant à :
- accrocher à la cuvette des toilettes un distributeur de produit d'entretien tel que décrit ci-avant dans toutes ses combinaisons ;
- remplir de produit le tube de distribution ;
- diffuser le produit d'entretien depuis le tube de distribution dans la masse absorbante ;
- à chaque chasse, diluer une partie du produit d'entretien contenu dans la masse absorbante dans l'eau de chasse.

Selon des modes de réalisation préférés, le procédé selon l'invention comporte une ou plusieurs des caractéristiques suivantes prises seules ou en combinaison :
- le procédé comprend en outre une étape consistant à recharger le tube de distribution avec du produit d'entretien sans décrocher de distributeur de produit d'entretien de la cuvette des toilettes ; et
- l'étape de recharge est effectuée après 50 à 150 chasses.

D'autres caractéristiques et avantages de l'invention apparaîtront à la lecture de la description qui suit d'un mode de réalisation préféré de l'invention, donnée à titre d'exemple et en référence aux dessins annexés dans lesquels :
- la figure 1 représente en coupe un schéma d'un distributeur de produit d'entretien selon un premier exemple ;
- la figure 2 représente en vue de face des composants du distributeur de la figure 1 ;
- la figure 3 représente un exemple de support pouvant être mis en oeuvre dans le distributeur de la figure 1 ;
- la figure 4 représente en perspective un deuxième exemple de distributeur de produit d'entretien selon un premier exemple ; et
- la figure 5 représente en coupe un troisième exemple de distributeur de produit d'entretien.

Tel que représenté sur la figure 1, un distributeur 10 de produit d'entretien pour cuvettes de toilettes, comprend un support 12 solidaire de moyens 14 d'accrochage à la cuvette. Les moyens d'accrochage à la cuvette sont ici réalisés sous la forme d'une tige (ou patte) 15 terminée par un crochet 16 adapté à être accroché sur le rebord de la cuvette des toilettes.

Le distributeur 10 est avantageusement utilisé pour distribuer un produit qui est un liquide. Le produit peut comprendre des tensio-actifs, des essences parfumantes, des émulgateurs, des agents détartrants ou séquestrants du calcaire, des agents désinfectants ou des colorants. Les composants actifs du liquide peuvent présenter, séparément ou conjointement, des propriétés :
- nettoyantes,
- désinfectantes,
- détartrantes,
- désodorisantes,
- parfumantes, etc.

Le support 12 est adapté à recevoir une masse absorbante 18 de telle sorte que la masse absorbante 18 est disposée dans le trajet de l'eau de la chasse lorsque le distributeur 10 est suspendu dans la cuvette des toilettes.

En l'espèce, le support 12 forme un logement en creux dans lequel est insérée la masse absorbante 18.

Ce logement est clos, sur la face destinée à être orientée vers le haut de la cuvette des toilettes par une grille 20. Cette grille 20 :
- empêche un accès direct à la masse absorbante 18 et au produit qu'elle contient, notamment par un enfant en bas age,
- laisse la masse absorbante 18 en contact avec l'air ambiant, de sorte qu'une plus grande quantité de produit d'entretien contenu dans cette masse absorbante peut s'évaporer et assurer un effet désodorisant et/ou parfumant,
- permet au liquide de chasse de rincer la masse absorbante 18 à chaque chasse, de sorte que l'eau de chasse se charge en produit d'entretien avant d'être évacuée dans la cuvette des toilettes, et
- retient la masse absorbante dans le logement de réception prévu à cet effet dans le support, lors de la chasse, notamment lorsque le liquide de chasse traverse le support 12.

D'autres moyens de maintenir la masse absorbante en place durant la chasse peuvent être prévus de manière supplémentaire ou alternative à la grille. Par exemple, le logement peut présenter une surface inférieure en forme de cuvette telle que la masse absorbante est reçue dans le creux de la cuvette.

En outre, selon une variante préférée, la grille est disposée au dessus du tube distributeur, ceci afin d'empêcher tout accès au produit par un enfant en bas âge

Par ailleurs, le support 12 présente une pluralité d'ouvertures d'évacuation 22, destinée à permettre le passage du liquide de chasse, après que celui-ci ait traversé la masse absorbante 18 et se soit ainsi chargé en produit d'entretien. Ces ouvertures d'évacuation 22 sont ménagées sur la figure 1 sur la face inférieure du support 12, c'est-à-dire sa face destinée à être orientée vers le fond de la cuvette des toilettes lorsque le dispositif distributeur 10 est suspendu dans la cuvette des toilettes.

Tel que représenté sur la figure 1, le support 12 est réalisé de manière monobloc avec les moyens d'accrochage 14. Cependant, tel que cela est représenté à la figure 3, le support 12 peut être réalisé de manière séparée des moyens d'accrochage. Dans ce cas, le support 12 peut présenter une douille 36 formant un logement 38 de réception des moyens d'accrochage 14, notamment de réception de la tige 15. La tige 15 peut être emmanchée en force dans le logement 38. Avantageusement, la tige 15 présente des nervures permettant de régler la hauteur d'accroche du support 12 dans la cuvette des toilettes.

La masse absorbante 18 présente de préférence une capacité d'absorption d'eau comprise entre 1 et 8 fois son poids à sec. La masse absorbante 18 présente aussi, de manière préférée, des dimensions telles qu'elle présente une capacité d'absorption de 30 à 60 ml de produit d'entretien, cette quantité de produit d'entretien correspondant à 4 semaines d'utilisation normale des toilettes.

La masse absorbante peut être composée d'une ou plusieurs couches de densité et d'absorption différentes.

La masse absorbante peut notamment être en cellulose blanchie, en cellulose, en mousse de résine de mélamine ou en poly-acétate de vinyle (PVA). La masse absorbante peut être traitée chimiquement afin d'améliorer encore ses capacités d'absorption.

Le dispositif de distribution 10 comprend encore un tube 24 de distribution du produit d'entretien. Le tube de distribution peut être réalisé de manière monobloc avec les moyens d'accrochage ou de manière séparée. Dans ce dernier cas, le tube de distribution peut être fixé sur les moyens d'accrochage, notamment la tige 15, par clipsage, collage ou tout autre procédé connu de l'homme du métier.

Ce tube de distribution 24 présente une ouverture de remplissage 26 et au moins une ouverture de distribution 28, distincte de l'ouverture de remplissage 26.

L'ouverture de remplissage 26 permet notamment le remplissage du tube 24 de distribution avec un produit d'entretien pour la cuvette des toilettes.

L'ouverture de distribution 28 permet de répartir ce produit d'entretien dans la masse absorbante 18. Pour ce faire, l'ouverture de distribution 28 peut notamment prendre la forme d'une fente de distribution s'étendant dans un plan perpendiculaire au plan de la figue 1. Cette fente s'ouvre sur la masse absorbante 18. La fente peut par exemple s'étendre sur toute la longueur du tube de distribution 24 ou sur une portion centrale, uniquement, du tube de distribution 24. La fente de distribution peut avoir une largeur comprise entre 0,2 et 5 mm d'épaisseur.

En variante, et comme cela est représenté à la figure 2, le tube de distribution 24 peut comporter une pluralité d'ouvertures de distribution réparties sur la longueur de ce tube de distribution 24 et ouvrant sur la masse absorbante. Dans ce cas, le tube de distribution 24 présente entre 1 et 8 ouvertures de distribution, dont le diamètre est compris entre 1 et 3 mm. Un tel diamètre permet d'éviter que le produit d'entretien sèche dans les ouvertures et empêche ainsi le bon écoulement du produit d'entretien vers la masse absorbante.

Les ouvertures sont de préférence équi-réparties sur la longueur (c'est-à-dire sur une dimension mesurée parallèlement au plan de la surface supérieure de la masse absorbante) du tube de distribution. La fente ou les ouvertures de distribution permettent d'assurer une répartition homogène du liquide d'entretien dans tout le volume de l'éponge et donc d'accroître l'efficacité du distributeur pour des dimensions données, puisque la masse absorbante est ainsi imbibée d'une plus grande quantité de liquide d'entretien.

L'utilisation d'un tube de distribution permet d'imbiber de manière plus homogène la masse absorbante, notamment lorsque celle-ci est de longueur importante par rapport à sa largeur. En effet, la masse absorbante peut notamment présenter une longueur comprise entre 12 et 20 cm, une largeur comprise entre 2,5 et 5 cm et une épaisseur comprise entre 1 et 3 cm, ceci afin d'augmenter le volume de liquide de chasse traversant la masse absorbante imbibée de produit d'entretien. Il est à noter que la masse absorbante peut être réalisée au moyen d'une, deux ou plus masses absorbantes unitaires, distinctes.

La masse absorbante, du fait de sa grande longueur et de sa faible largeur, peut être dissimulée, au moins partiellement, sous le rebord de la cuvette des toilettes afin d'améliorer l'aspect esthétique du distributeur de produit d'entretien, en réduisant, notamment l'encombrement du distributeur dans la partie visible de la cuvette des toilettes par rapport à un distributeur classique.

Le dispositif de distribution 10 comporte également, tel qu'illustré à la figure 1, un tube d'alimentation 30 s'étendant selon une direction sensiblement parallèle aux moyens 14 d'accrochage du support. Le tube d'alimentation 30 présente une ouverture supérieure 32 et une ouverture inférieure débouchant sur l'ouverture de remplissage 26 du tube de distribution 24. L'ouverture supérieure du tube d'alimentation 32 est libre ou fermée par une grille ou par une valve, pour permettre l'introduction de produit d'entretien dans ce tube d'alimentation.

L'ouverture supérieure 32 présente un diamètre compris entre 6 et 10 mm. Ceci permet d'introduire un embout classique de flacon de produit d'entretien, destiné à guider le produit d'entretien lors de son versement. Le tube d'alimentation 30 est couplé au tube de distribution 24 de sorte que tout le fluide d'entretien qui est versé dans le tube d'alimentation 30, via l'ouverture supérieure 32, passe dans le tube de distribution 24, à l'intérieur duquel il se répartit avant d'être évacué, au moins partiellement, à travers les différentes ouverture de distribution. Le tube d'alimentation peut être réalisé de manière monobloc avec le tube de distribution, ou de manière séparée. Les tubes d'alimentation et de distribution peuvent être fixés l'un à l'autre par collage, clipsage ou tout autre procédé connu de l'homme du métier.

Tel que cela est plus nettement visible sur la figure 2, le tube d'alimentation 30 présente de préférence une section en forme de demi-cercle dont la base est appuyée aux moyens d'accrochage du support 14 pour limiter l'encombrement du tube d'alimentation 30. En l'espèce, une rainure 34 est creusée dans la base plane du tube d'alimentation 30, laquelle rainure est complémentaire à la tige 15. Une liaison du type par queue d'aronde est ainsi réalisée entre le tube d'alimentation 30 et la tige 15 des moyens d'accrochage du support 14.

La figure 4 représente un deuxième exemple de distributeur de produit d'entretien 100.

Le distributeur 100 se distingue du distributeur 10 selon le premier exemple en ce que le support 12 reçoit deux masses absorbantes 18₁, 18₂. Les deux masses absorbantes sont reçues chacune dans un logement distinct, les deux logements étant séparés par une paroi 40.

Des grilles amovibles, non représentées, peuvent fermer chacune l'un de deux logements, sur la face supérieure lorsque le distributeur 100 est accroché à la cuvette des toilettes. Ces grilles :
- empêchent un accès direct aux masses absorbantes, notamment par un enfant en bas âge,
- laissent les masses absorbantes en contact avec l'air ambiant, de sorte qu'une plus grande quantité de produit d'entretien contenu dans ces masses absorbantes s'évapore et assure un effet désodorisant et/ou parfumant,
- permettent au liquide de chasse de rincer les masses absorbantes à chaque chasse, de sorte que de l'eau de chasse se charge avec chacun des produits d'entretien avant d'être évacuée dans la cuvette des toilettes, tout en maintenant les masses absorbantes en place durant la chasse.

De préférence ces grilles sont situées au dessus du tube distributeur 24 pour empêcher tout accès direct au produit d'entretien, notamment par un enfant en bas âge.

Chaque logement présente ici une forme de cuvette telle que la masse absorbante 18_{1,} 18₂ est au moins partiellement reçue dans le volume en creux de la cuvette. Ici, chacune des masses absorbantes est totalement reçue dans le volume en creux de la cuvette, c'est-à-dire que la surface supérieure de chaque masse absorbante, opposée à la surface reposant sur le fond du logement, est au même niveau que le rebord de la cuvette formée par le logement.

Pour permettre l'évacuation du liquide de chasse chargé en produit d'entretien, le support 12 comporte des ouvertures d'évacuations 22₁, 22₂. Contrairement au premier exemple de distributeur de la figure 1, les ouvertures d'évacuation 22₁, 22₂ ne sont pas ici réalisées sur la face de fond du support 12. Au contraire, les ouvertures d'évacuation 22₁, 22₂, sont ici réalisées sur une surface latérale du support 12. Plus précisément, ici, les ouvertures d'évacuation 22₁, 22₂, sont réalisées au niveau du rebord de la cuvette formée par les logements du support 12, pour permettre l'évacuation de liquide débordant de cette cuvette. En d'autres termes, la paroi inférieure des ouvertures d'évacuation 22₁, 22₂, est sensiblement au même niveau que le rebord de la cuvette formée par les logements du support 12.

Le distributeur 100 comporte encore un tube de distribution 24, du type de celui décrit dans le cadre du premier exemple, et un tube d'alimentation 30, similaire au tube d'alimentation 30 du premier mode de réalisation.

Le fonctionnement du distributeur 100 selon le deuxième exemple est le suivant. En cas de chasse, le liquide de chasse est guidé vers les masses absorbantes reçues dans les volumes en creux des cuvettes formées par les logements du support 12. Lorsque le volume de liquide de chasse dépasse le volume en creux de la cuvette, le trop plein de liquide de chasse, chargé de produit d'entretien grâce à la masse absorbante imbibée, est évacué par les orifices d'évacuation 22₁, 22₂. Un tel mode de fonctionnement permet notamment d'éviter les coulures de produit d'entretien entre deux chasses.

La figure 5 représente un troisième exemple de distributeur de produit d'entretien 200. Ce distributeur 200 est particulièrement adapté à la distribution de deux produits d'entretien incompatibles dans la cuvette des toilettes. Par produits incompatibles, on entend des produits qui réagissent entre eux lorsqu'ils sont mis en contact. Les deux produits incompatibles peuvent avoir des actions différentes, par exemple un produit désodorisant ou parfumant et un produit nettoyant ou détartrant.

Les éléments identiques ou de fonction identique aux éléments des premiers et deuxième exemples des figures 1 et 4 portent, sur la figure 5, le même numéro de référence. Ces éléments identiques ou de fonction identique ne sont pas décrits plus en détails ici à fin de concision de la présente description.

Le distributeur 200 se distingue du distributeur 10 selon le premier exemple en ce que le support 12 reçoit deux masses absorbantes 18₁, 18₂. Les deux masses absorbantes sont de préférence reçues chacune dans un logement distinct, les deux logements étant séparés par une paroi 40. Des grilles 20₁, 20₂ amovibles ferment chacune l'un de deux logements, de préférence sur la face supérieure lorsque le distributeur 200 est accroché à la cuvette des toilettes. Ces grilles :
- empêchent un accès direct aux masses absorbantes, notamment par un enfant en bas âge,
- laissent les masses absorbantes en contact avec l'air ambiant, de sorte qu'une plus grande quantité de produit d'entretien contenu dans ces masses absorbantes s'évapore et assure un effet désodorisant et/ou parfumant,
- permettent au liquide de chasse de rincer les masses absorbantes à chaque chasse, de sorte que de l'eau de chasse se charge avec chacun des produits d'entretien avant d'être évacuée dans la cuvette des toilettes, tout en maintenant les masses absorbantes en place durant la chasse.

Les grilles sont de préférence situées au dessus du tube distributeur pour éviter tout accès au produit d'entretien, notamment par un enfant en bas âge.

D'autres moyens de maintenir les masses absorbantes en place durant la chasse peuvent être prévus de manière supplémentaire ou alternative à la grille. Notamment, les logements peuvent être de la forme décrite dans le cas du deuxième exemple de distributeur de la figure 4. Le mode fonctionnement du distributeur 200 est alors identique au mode de fonctionnement du distributeur 100.

Pour permettre l'évacuation du liquide de chasse chargé en produit d'entretien, le support 12 comporte des ouvertures d'évacuations 22₁, 22₂.

Le distributeur 200 comporte encore deux tubes de distribution 24₁, 24₂. Chacun de ces deux tubes de distribution 24₁, 24₂ est du type de celui décrit dans le cadre du premier mode de réalisation. Chaque tube de distribution 24₁, 24₂ est associé à une masse absorbante propre, pour éviter tout risque de mélange de produits incompatibles.

A chaque tube de distribution 24₁, 24₂ peut être associé un tube d'alimentation 30_{1,} 30₂. Chaque tube d'alimentation peut être similaire au tube d'alimentation 30 du premier mode de réalisation.

Les distributeurs tels que décrits ci-avant permettent de mettre en oeuvre un procédé de distribution de produit d'entretien dans une cuvette de toilettes, comprenant les étapes consistant à :
- accrocher à la cuvette des toilettes le distributeur de produit d'entretien ;
- remplir de produit le ou les tubes de distribution ;
- diffuser le produit d'entretien depuis le ou les tubes de distribution dans la ou les masses absorbantes ;
- à chaque chasse, diluer une partie du produit d'entretien contenu dans la ou les masses absorbantes dans l'eau de chasse.

En outre, ce procédé peut comprendre une étape consistant à recharger le ou les tubes de distribution avec du produit d'entretien sans décrocher de dispositif de la cuvette des toilettes. L'étape de recharge peut notamment être effectuée après 50 à 150 chasses.

En variante, le dispositif de distribution peut être dépourvu de tube de distribution. Dans ce cas, la ou les masses absorbantes sont rechargées directement en l'absence de tube de distribution.

En outre, selon une autre variante, le support et les moyens d'accrochage peuvent être conformés pour permettre le positionnement du support 12, ainsi que du tube distributeur sous le rebord de la cuvette de toilettes. Ce mode de réalisation est particulièrement esthétique puisque seule la tige 15 des moyens d'accrochage reste directement visible dans la cuvette des toilettes.

## Revendications

1. Un distributeur (10 ; 100 ; 200) de produit d'entretien pour cuvettes de toilettes, comprenant :
- un support (12) muni de moyens (14) d'accrochage à la cuvette ;
- au moins une masse absorbante (18 ; 18₁ ; 18₂) disposée dans le trajet de l'eau de la chasse lorsque le distributeur (10 ; 100 ; 200) est accroché sur la cuvette ;
- au moins un tube (24 ; 24₁ ; 24₂) de distribution du produit, le tube présentant :
- une ouverture de remplissage (26 ; 26₁ ; 26₂) ;
- au moins une ouverture de distribution (28 ; 28₁ ; 28₂) adaptée à délivrer le produit à la masse absorbante (18 ; 18₁ ; 18₂), ladite ouverture de distribution (28 ; 28₁ ; 28₂) étant distincte de l'ouverture de remplissage (26 ; 26₁ ; 26₂) ;
**caractérisé en ce que** le tube de distribution (24 ; 24₁ ; 24₂) s'étend longitudinalement, horizontalement au-dessus de la masse absorbante (18 ; 18₁ ; 18₂) lorsque le distributeur (10 ; 100 ; 200) est accroché sur une cuvette.

2. Le distributeur de la revendication 1, dans lequel la masse absorbante (18 ; 18₁ ; 18₂) présente une capacité d'absorption comprise entre une et huit fois son poids à sec.

3. Le distributeur de la revendication 2, dans lequel la masse absorbante (18 ; 18₁ ; 18₂) présente des dimensions telles qu'elle présente une capacité d'absorption de 30 à 60 ml de produit d'entretien.

4. Le distributeur de l'une quelconque des revendications précédentes, dans lequel le tube de distribution (24 ; 24₁ ; 24₂) est solidaire du support (12).

5. Le distributeur de l'une quelconque des revendications précédentes, dans lequel le tube de distribution (24 ; 24₁; 24₂) présente une pluralité d'ouvertures de distribution (28 ; 28₁ ; 28₂) ouvrant sur la masse absorbante (18 ; 18₁ ; 18₂).

6. Le distributeur de l'une quelconque des revendications 1 à 4, dans lequel le tube de distribution présente une fente de distribution ouvrant sur la masse absorbante (18 ; 18₁ ; 18₂).

7. Le distributeur de l'une des revendications 5 ou 6, dans lequel le tube de distribution (24 ; 24₁ ; 24₂) est disposé sous le rebord de la cuvette lorsque le distributeur (10 ; 100 ; 200) est accroché sur la cuvette.

8. Le distributeur de l'une des revendications 5 à 7, comprenant en outre un tube d'alimentation (30 ; 30₁ ; 30₂) s'étendant selon une direction sensiblement parallèle aux moyens d'accrochage (14) du support (12) et présentant une ouverture supérieure (32 ; 32₁ ; 32₂) et une ouverture inférieure débouchant sur l'ouverture de remplissage (26 ; 26₁ ; 26₂) du tube de distribution (24 ; 24₁ ; 24₂).

9. Le distributeur de la revendication 8, dans lequel l'ouverture supérieure (32 ; 32₁ ; 32₂) du tube d'alimentation (30 ; 30₁ ; 30₂) est libre.

10. Le distributeur de l'une quelconque des revendications précédentes, dans lequel l'ouverture de remplissage (26 ; 26₁ ; 26₂) du tube de distribution (24 ; 24₁ ; 24₂) est libre.

11. Le distributeur de la revendication 8 ou 9, dans lequel le tube d'alimentation (30 ; 30₁ ; 30₂) est couplé au tube de distribution (24 ; 24₁ ; 24₂).

12. Le distributeur de l'une des revendications 8 à 11, dans lequel le tube d'alimentation (30 ; 30₁ ; 30₂) présente une section en forme de demi-cercle dont la base est appuyée aux moyens d'accrochage (14) du support (12).

13. Procédé de distribution de produit d'entretien dans une cuvette de toilettes, comprenant les étapes consistant à :
- accrocher à la cuvette des toilettes un distributeur de produit d'entretien (10 ; 100 ; 200) selon l'une des revendications 1 à 12 ;
- remplir de produit le tube de distribution (24 ; 24₁ ; 24₂) ;
- diffuser le produit d'entretien depuis le tube de distribution (24 ; 24₁ ; 24₂) dans la masse absorbante (18 ; 18₁ ; 18₂) ;
- à chaque chasse, diluer une partie du produit d'entretien contenu dans la masse absorbante (18 ; 18₁ ; 18₂) dans l'eau de chasse.

14. Le procédé de la revendication 13, comprenant en outre une étape consistant à recharger le tube de distribution (24 ; 24₁ ; 24₂) avec du produit d'entretien sans décrocher de distributeur de produit d'entretien (10 ; 100 ; 200) de la cuvette des toilettes.

15. Le procédé de la revendication 14, dans lequel l'étape de recharge est effectuée après 50 à 150 chasses.

## Patentansprüche

1. Spender (10; 100; 200) für ein Pflegeprodukte für WC-Becken, umfassend:
- einen Halter (12), der mit Mitteln (14) zur Befestigung am Becken versehen ist;
- mindestens eine absorbierende Masse (18; 18₁; 18₂), die in der Bahn der Wasserspülung angeordnet wird, wenn der Spender (10; 100; 200) am Becken befestigt wird;
- mindestens ein Rohr (24; 24₁; 24₂) zur Verteilung des Produkts, wobei das Rohr Folgendes aufweist:
* eine Befüllungsöffnung (26; 26₁; 26₂);
* mindestens eine Verteilungsöffnung (28; 28₁; 28₂), die dazu geeignet ist, das Produkt an die absorbierende Masse (18; 18₁; 18₂) zu liefern, wobei die Verteilungsöffnung (28; 28₁; 28₂) zu der Befüllungsöffnung (26; 26₁; 26₂) unterschiedlich ist;
**dadurch gekennzeichnet, dass** sich das Verteilungsrohr (24; 24₁; 24₂) längs horizontal über der absorbierenden Masse (18; 18₁; 18₂) erstreckt, wenn der Spender (10; 100; 200) an einem Becken befestigt ist.

2. Spender nach Anspruch 1, bei dem die absorbierende Masse (18; 18₁; 18₂) eine Absorptionsfähigkeit zwischen einmal und achtmal ihres Trockengewichts aufweist.

3. Spender nach Anspruch 2, bei dem die absorbierende Masse (18; 18₁; 18₂) derartige Abmessungen aufweist, dass sie eine Absorptionsfähigkeit von 30 bis 60 ml Pflegeprodukt besitzt.

4. Spender nach einem der vorhergehenden Ansprüche, bei dem das Verteilungsrohr (24; 24₁; 24₂) mit dem Halter (12) verbunden ist.

5. Spender nach einem der vorhergehenden Ansprüche, bei dem das Verteilungsrohr (24; 24₁; 24₂) eine Vielzahl von Verteilungsöffnungen (28; 28₁; 28₂) aufweist, die zur absorbierenden Masse (18; 18₁; 18₂) hin öffnend sind.

6. Spender nach einem der Ansprüche 1 bis 4, bei dem das Verteilungsrohr einen Verteilungsschlitz aufweist, der zur absorbierenden Masse (18; 18₁; 18₂) hin öffnend ist.

7. Spender nach einem der Ansprüche 5 oder 6, bei dem das Verteilungsrohr (24; 24₁; 24₂) unter dem Rand des Beckens angeordnet ist, wenn der Spender (10; 100; 200) am Becken befestigt ist.

8. Spender nach einem der Ansprüche 5 bis 7, ferner umfassend ein Zuleitungsrohr (30; 30₁; 30₂), das sich in eine Richtung im Wesentlichen parallel zu den Befestigungsmitteln (14) des Halters (12) erstreckt und eine obere Öffnung (32; 32₁; 32₂) und eine untere Öffnung, die in die Befüllungsöffnung (26; 26₁; 26₂) des Verteilungsrohrs (24; 24₁; 24₂) mündet, umfasst.

9. Spender nach Anspruch 8, bei dem die obere Öffnung (32; 32₁; 32₂) des Zuleitungsrohrs (30; 30₁; 30₂) frei ist.

10. Spender nach einem der vorhergehenden Ansprüche, bei dem die Befüllungsöffnung (26; 26₁; 26₂) des Verteilungsrohrs (24; 24₁; 24₂) frei ist.

11. Spender nach Anspruch 8 oder 9, bei dem das Zuleitungsrohr (30; 30₁; 30₂) an das Verteilungsrohr (24; 24₁; 24₂) gekoppelt ist.

12. Spender nach einem der Ansprüche 8 bis 11, bei dem das Zuleitungsrohr (30; 30₁; 30₂) einen halbkreisförmigen Querschnitt aufweist, dessen Basis auf den Befestigungsmitteln (14) des Halters (12) aufliegt.

13. Verfahren zur Verteilung eines Pflegeproduktes in WC-Becken, umfassend die folgenden Schritte, darin bestehend:
- einen Spender (10; 100; 200) eines Pflegeproduktes gemäß einem der Ansprüche 1 bis 12 am WC-Becken zu befestigen;
- das Verteilungsrohr (24; 24₁; 24₂) mit einem Produkt zu füllen;
- das Pflegeprodukt vom Verteilungsrohr (24; 24₁; 24₂) in der absorbierenden Masse (18; 18₁; 18₂) zu verteilen;
- bei jeder Spülung einen Teil des in der absorbierenden Masse (18; 18₁; 18₂) enthaltenen Pflegeproduktes im Spülwasser zu verdünnen.

14. Verfahren nach Anspruch 13, ferner umfassend einen Schritt, darin bestehend, das Verteilungsrohr (24; 24₁; 24₂) mit dem Pflegeprodukt aufzufüllen, ohne den Spender (10; 100; 200) des Pflegeproduktes aus dem WC-Becken zu nehmen.

15. Verfahren nach Anspruch 14, bei dem der Schritt des Auffüllens nach 50 bis 150 Spülungen erfolgt.

## Claims

1. A dispenser (10; 100; 200) for toilet bowl care products, comprising:
- a holder (12) provided with means (14) for engaging with the toilet bowl;
- at least one absorbent mass (18; 18₁; 18₂) provided in the path of the flushing water when the dispenser (10; 100; 200) is engaged on the bowl;
- at least one product dispensing tube (24; 24₁; 24₂), the tube having:
- a filling opening (26; 26₁; 26₂);
- at least one dispensing opening (28; 28₁; 28₂) adapted to supply the product to the absorbent mass (18; 18₁; 18₂), said dispensing opening (28; 28₁; 28₂) being separate from the filling opening (26; 26₁; 26₂);
**characterised in that** the dispensing tube (24; 24₁; 24₂) extends longitudinally, horizontally above the absorbent mass (18; 18₁; 18₂) when the dispenser (10; 100; 200) is engaged on a toilet bowl.

2. The dispenser according to claim 1, in which the absorbent mass (18; 18₁; 18₂) has an absorption capacity which is comprised between one and eight times its dry weight.

3. The dispenser according to claim 2, in which the absorbent mass (18; 18₁; 18₂) has dimensions such that it has an absorption capacity of from 30 to 60 ml of care product.

4. The dispenser according to any one of the preceding claims, in which the dispensing tube (24; 24₁; 24₂) is integral with the holder (12).

5. The dispenser according to any one of the preceding claims, in which the dispensing tube (24; 24₁; 24₂) has a plurality of dispensing openings (28; 28₁; 28₂) discharging onto the absorbent mass (18; 18₁; 18₂).

6. The dispenser according to any one of claims 1 to 4, in which the dispensing tube has a dispensing slot discharging onto the absorbent mass (18; 18₁; 18₂).

7. The dispenser according to any one of claims 5 or 6, in which the dispensing tube (24; 24₁; 24₂) is arranged under the rim of the toilet bowl when the dispenser (10; 100; 200) is engaged on the toilet bowl.

8. The dispenser according to any one of claims 5 to 7, further comprising a feed tube (30; 30₁; 30₂) extending in a direction substantially parallel to the engaging means (14) of the holder (12) and having an upper opening (30; 30₁; 30₂) and a lower opening discharging onto the filling opening (26; 26₁; 26₂) of the dispensing tube (24; 24₁; 24₂).

9. The dispenser according to claim 8, in which the upper opening (32; 32₁; 32₂) of the feed tube (30; 30₁; 30₂) is free.

10. The dispenser according to any one of the preceding claims, in which the filling opening (26; 26₁; 26₂) of the dispensing tube (24; 24₁; 24₂) is free.

11. The dispenser according to one of claims 8 or 9 in which the feed tube (30; 30₁; 30₂) is coupled to the dispensing tube (24; 24₁; 24₂).

12. The dispenser according to one of claims 8 to 11, in which the feed tube (30; 30₁; 30₂) has a semi-circular cross-section the base of which bears on the engaging means (14) of the holder (12).

13. A method for dispensing a care product into a toilet bowl, comprising the steps consisting of:
- engaging the care product dispenser (10; 100; 200) according to any one of claims 1 to 12 onto a toilet bowl;
- filling the dispensing tube (24; 24₁; 24₂) with product;
- dispensing the care product from the dispensing tube (24; 24₁; 24₂) into the absorbent mass (18; 18₁; 18₂);
- at each flushing, diluting a portion of the care product contained in the absorbent mass (18; 18₁; 18₂) into the flushing water.

14. The method according to claim 13, further comprising a step consisting of reloading the dispensing tube (24; 24₁; 24₂) with care products without disengaging the care product dispenser (10; 100; 200) from the toilet bowl.

15. The method according to claim 14, in which the reloading step is performed after from 50 to 150 flushing operations.
